# EUROPÄISCHE PATENTSCHRIFT

(11) **EP 0 250 445 B1**
(45) Veröffentlichungstag und Bekanntmachung des Hinweises auf die Patenterteilung: **17.07.1991**
(21) Anmeldenummer: 86905208.4
(22) Anmeldetag: 04.09.1986
(51) Int. Cl.: H01F 3/14

(54) **ZÜNDANLAGE FÜR BRENNKRAFTMASCHINEN**
IGNITION SYSTEM FOR INTERNAL COMBUSTION ENGINES
INSTALLATION D'ALLUMAGE POUR MOTEURS A COMBUSTION INTERNE

(30) Priorität: 24.12.1985 DE 3546126
(43) Veröffentlichungstag der Anmeldung: 07.01.1988
(73) Patentinhaber: ROBERT BOSCH GMBH, 70442 Stuttgart (DE)
(72) Erfinder: BETZ, Dieter, D-7143 Vaihingen/Enz (DE)
(86) Internationale Anmeldenummer: DE8600354
(87) Internationale Veröffentlichungsnummer: WO8703999

(56) Entgegenhaltungen:
- EP-A- 0 153 808
- FR-A- 2 241 991
- US-A- 3 017 591

## Beschreibung

Die Erfindung geht aus von einer Zündanlage nach der Gattung des Patentanspruchs 1. Eine solche ist bereits durch die FR-A-2 241 991 bekannt. Dort ist in den Stromkreis der Primärwicklung eine Induktionsspule eingesetzt, die einen Eisenkern aufweist. Mit dieser Maßnahme soll dort der Zündspannungsimpuls eine steile Anstiegsflanke erhalten, um somit eine sichere Entflammung eines Kraftstoff-Luft-Gemisches auch bei verrußten Zündkerzen mit niedrigem Nebenschlußwiderstand zu gewährleisten.

Bei Zündanlagen aber, bei denen die Zündenergie in einer Zündspule gespeichert wird, besteht die Gefahr, daß bereits beim Einschalten des Stromkreises der Primärwicklung die Sekundärspannung der Zündspule so hoch ansteigt, daß ein sogenannter "Einschaltfunke" und somit eine Vorentflammung des Kraftstoff-Luft-Gemisches auftritt.

Durch die US-A-3 017 591 ist bekannt, wie die Magnetisierungskurve von sättigungsfähigen Drosselkernen und Transduktoren grundsätzlich durch die Bauform des verwendeten Eisenkerns beeinflußt ist. Insbesondere magnetische Materialen mit gleichartig gerichteter Kornstruktur zeigen eine Magnetisierungskurve auf, die von einem anfänglich steilen Anstieg der magnetischen Induktion bei zunehmender Feldstärke dann plötzlich bei weiterer Zunahme der Feldstärke nur noch eine geringe oder keine Zunahme der Induktivität aufweist. Aufgabe der Erfindung ist es, den Einschaltfunken und eine Vorentflammung des Kraftstoff-Luft-Gemisches zu vermeiden.

Diese Aufgabe wird erfindungsgemäß durch die Merkmale des Kennzeichens von Patentanspruch 1 gelöst und somit die Vorentflammung des Kraftstoff-Luft-Gemisches unterdrückt.

In den Unteransprüchen sind vorteilhafte Maßnahmen zur Realisierung der in dem Patentanspruch 1 angegebenen Lösung gegeben.

### Zeichnung

Ausführungsbeispiele der Erfindung sind in der Zeichnung dargestellt und in der nachfolgenden Beschreibung näher erläutert. Es zeigen Figur 1 eine Zündanlage mit der erfindungsgemäßen Maßnahme, Figur 2 eine gegenüber Figur 1 etwas abgeänderte Zündanlage, Figur 3 einen Kern für die der Primärwicklung vorgeschlatete Induktionsspule und Figur 4 ein Induktions(B)-Feldstärke(H)-Diagramm mit dem Verlauf der Magnetisierungskurve, beispielsweise für den Kern in Figur 3.

### Beschreibung des Ausführungsbeispieles

Die in Figur 1 dargestellte Zündanlage soll für die nicht dargestellt Brenkraftmaschine eines ebenfalls nicht dargestellten Kraftfahrzeuges bestimmt sein. Die Zündanlage wird aus einer Stromquelle 1 gespiert, welche die Batterie des Kraftfahrzeuges sein kann. An der Stromquelle 1 geht von dem Minuspol eine an Masse liegende Leitung 2 und von dem Pluspol eine einen Betriebsschalter 3 enthaltende Versorgungsleitung 4 aus. Die Versorgungsleitung 4 verläuft zunächst über eine Induktionsspule 5, danach über die Primärwicklung 6 einer Zündspule 74 und schließlich über einen Unterbrecher 8 zur Masseleitung 2. Die Sekundärwicklung 9 der Zündspule 7 hat über mindestens eine Zündkerze 10 ebenfalls mit der Masseleitung 2 verbindung. Die Induktionsspule 5 ist mit einem Kern 11 aus magnetisch leitfähigem Material versehen, der nach der Erfindung ein wenigstens nahezu geschlossener Kern ist. Durch einen solchen Kern läßt es sich erreichen, daß die beim Einschalten des die Primärwicklung 6 und die Induktionsspule 5 enthaltenden Stromkreises erzeugte Sekundärspannung ― gegenüber solchen Zündanlage ohne Induktionsspule 5 ― um die Hälfte kleiner ist.

Für den Fall, daß es nicht um eine Mehrzylinderbrennkraftmaschine handelt und gegebenenfalls mehrere Zündspulen mit je einer Kerze für die einzelnen Zylinder vorgesehen sind, muß, wenn sich die Stromflußzeiten der einzelnen zu den Zündspulen gehörenden Primärwicklungen 6 überschneiden, jeder der Primärwickungen 6 eine solche Induktionsspule 5 vorgeschaltet sein (Figur 2).

Selbstverständlich kann die Erfindung auch bei transistorisierten Spulen-Zündanlagen Anwendung finden, d.h. bei solchen Zündanlage, bei denen der Unterbrecher 8 ein gesteuerter Transistor ist.

Im bevorzugten Fall wird als Kern 11 ein lamellierter Einsenkern gewählt, wie das in Figur 3 gezeigt ist.

Für den Kern sollte auf jeden Fall ein Material mit einer Magnetisierungskurve gewählt werden, die wenigstens näherungsweise zunächst eine Steile Gerade a ist und knickförmig in einen nur noch mäßig ansteigenden Sättigungsverlauf b übergeht, wie das in dem Induktions(B)-Feldstärke(H)-Diagramm nach Figur 4 gezeigt ist.

Weitere Korrekturen des Magnetisierungsverlaufes sind dadurch möglich, daß man dem Kern 11 eine ungleichmäßige Querschnittsform gibt, indem er beispielsweise mit Einschnürungen 12 (Figur 3) versehen wird.

## Patentansprüche

1. Zündanlage für Brennkraftmaschinen mit einem von einer Stromquelle (1) ausgehenden Stromkreis, der die Primärwicklung (6) einer Zündspule (7) sowie eine in Serie zur Primärwicklung (6) liegenden Induktionsspule (5) mit magnetisch leitfähigem Kern (11) enthält, dadurch gekennzeichnet, daß die Induktionsspule (5) einen rahmenförmigen, den Magnetfluß durch einen Luftspalt oder eine Querschnittsflächenverengung (12) beeinflussenden Kern (11) hat, wobei die Magnetisierungskurve des Kerns (11) zuerst eine Gerade (a) aufweist, die knickförmig in einen Sättigungsverlauf (b) übergeht.

2. Zündanlage nach Anspruch 1, dadurch gekennzeichnet, daß der Kern (11) aus lamelliertem Eisenblech besteht.

## Claims

1. Ignition system for internal-combustion engines having a circuit starting from a source of current (1) and including the primary winding (6) of an ignition coil (7) as well as an induction coil (5) with a magnetically conductive core (11) connected in series with the primary winding (6), characterised in that the induction coil (5) has a frame-shaped core (11), influencing the magnetic flux through an air gap or a cross-sectional surface constriction (12), the magnetisation curve of the core (11) having at first a straight line (a), which goes over in the form of a break into a saturation characteristic (b).

2. Ignition system according to Claim 1, characterised in that the core (11) consists of laminated iron sheet.

## Revendications

1. Installation d'allumage pour moteurs à combustion interne comprenant un circuit partant d'une source de courant (1), qui contient l'enroulement primaire (6) d'une bobine d'allumage, ainsi qu'une bobine d'induction (5) ayant un noyau (11) magnétiquement conducteur, qui est montée en série avec l'enroulement primaire (6), caractérisée en ce que la bobine d'induction (5) comporte un noyau (11) en forme de cadre qui influence le flux magnétique au moyen d'un entrefer ou d'un rétrécissement de surface de sa section (12), et en ce que la courbe de magnétisation présente une droite (a), qui se prolonge en s'infléchissant en un profil de saturation (b).

2. Installation selon la revendication 1, caractérisée en ce que le noyau (11) est constitué par une tôle de fer à lamelles.
